# EUROPÄISCHE PATENTANMELDUNG

(11) **EP 4 685 328 A1**
(43) Veröffentlichungstag der Anmeldung: **28.01.2026**
(21) Anmeldenummer: 25188323.7
(22) Anmeldetag: 09.07.2025
(51) Int. Cl.: E06B 3/984, E06B 3/96

(54) **RAHMEN, FENSTER UMFASSEND EINEN RAHMEN UND TÜR UMFASSEND EINEN RAHMEN**

(30) Priorität: 23.07.2024 DE 202024104108 U
(71) Anmelder: Art of Elements GmbH, 97447 Gerolzhofen (DE)
(72) Erfinder: Döpfner, Mario, 97447 Gerolzhofen (DE); Döpfner, Frank, 97447 Gerolzhofen (DE)
(74) Vertreter: advotec.

(57) **Zusammenfassung**

Die Erfindung betrifft einen Rahmen, bevorzugt aus Holz, umfassend eine Umrahmung (1) und mindestens einen Riegel (2), der zur Unterteilung der Umrahmung (1) in mindestens zwei Bereiche mit der Umrahmung (1) an zwei Verbindungsstellen (3) verbunden ist, wobei mindestens ein erster Bereich zur Aufnahme eines Paneels mit einem ersten umlaufenden Falz (4) ausgebildet ist und wobei mindestens ein zweiter Bereich zur Aufnahme eines Flügels mit einem zweiten umlaufenden Falz (5) ausgebildet ist, wobei der Rahmen eine Innenseite und eine der Innenseite gegenüberliegende Außenseite umfasst, wobei der erste umlaufende Falz (4) an der Außenseite angeordnet ist, der zweite umlaufende Falz (5) an der Innenseite angeordnet ist und zwischen den Verbindungsstellen (3) und dem Riegel (2) jeweils mindestens zwei korrespondierende Schrägflächen (6) ausgebildet sind, wobei die Schrägflächen (6) zueinander verdreht angeordnet sind. Des Weiteren betrifft die Erfindung ein Fenster umfassend einen Rahmen und eine Tür umfassend einen Rahmen.

## Beschreibung

Die Erfindung betrifft einen Rahmen nach dem Oberbegriff des Anspruchs 1, ein Fenster umfassend einen Rahmen gemäß Anspruch 14 und eine Tür umfassend einen Rahmen gemäß Anspruch 15.

Im Stand der Technik sind Fenster und Türen bekannt, die Rahmen umfassen, wobei eine Seite und/oder ein Teil des Rahmens mit feststehenden Paneelen, wie Glasscheiben, ausgekleidet ist und andere Teile einen Anschlag für ein Flügelfenster bilden. Um die Bereiche voneinander abzutrennen, weisen die Blendrahmen sogenannte Riegel auf. Weiter ist es bekannt, Paneele und Fensterflügel von derselben Seite, in der Regel der Innenseite, an dem Blendrahmen anzubringen. Hierdurch müssen die Riegel wuchtig und groß ausgestaltet werden, um die notwendige Stabilität aufzuweisen. Sie stören daher die Optik des Rahmens. Die Riegel müssen dennoch für einen sicheren Halt der Paneele und einen zuverlässigen Anschlag für das Flügelfenster sorgen können.

Aus der DE 20 2008 014 630 U1 ist ein Blendrahmen für ein Fenster bekannt, mittels dessen eine Vielzahl von optisch interessanten Fensterfronten gestaltet werden kann, indem zwischen dem Riegel und dem restlichen Teil des Rahmens ein umlaufender Falz mit einer schrägen Fläche eingebracht ist. Jedoch müssen die Riegel weiter wuchtig und breit ausgestaltet werden, um die Fensterscheibe und den Fensterflügel zuverlässig nebeneinander aufnehmen zu können.

Es besteht daher ein großer Bedarf an einem Rahmen, einem Fenster umfassend einen Rahmen und einer Tür umfassend einen Rahmen, die schlank und somit ästhetisch anspruchsvoll ausgestaltet sind, wobei die Möglichkeit zur Einbringung mindestens eines Paneels und mindestens eines Flügels weiterhin gegeben ist. Dabei wird ein besonderes Augenmerk auf die Stabilität und Zuverlässigkeit des Rahmens gelegt. Zudem sollten der Rahmen, das Fenster und die Tür kostengünstig herstellbar sein. Die Erfindung hat es sich zur Aufgabe gemacht, einen solchen Rahmen sowie ein Fenster und eine Tür umfassend einen solchen Rahmen bereitzustellen.

Diese Aufgabe wird auf überraschend einfache, aber wirkungsvolle Weise von einem Rahmen nach der Lehre des Anspruchs 1, einem Fenster umfassend den Rahmen nach der Lehre des Anspruchs 14 und eine Tür umfassend den Rahmen nach der Lehre des Anspruchs 15 gelöst.

Erfindungsgemäß ist ein Rahmen, insbesondere ein Blendrahmen, bevorzugt aus Holz, vorgeschlagen, wobei der Rahmen eine Umrahmung und mindestens einen Riegel umfasst, der zur Unterteilung der Umrahmung in mindestens zwei Bereiche mit der Umrahmung an zwei Verbindungsstellen verbunden ist, wobei mindestens ein erster Bereich zur Aufnahme eines Paneels mit einem ersten umlaufenden Falz ausgebildet ist und wobei mindestens ein zweiter Bereich zur Aufnahme eines Flügels mit einem zweiten umlaufenden Falz ausgebildet ist, wobei der Rahmen eine Innenseite und eine der Innenseite gegenüberliegende Außenseite umfasst. Der Rahmen ist dadurch gekennzeichnet, dass der erste umlaufende Falz an der Außenseite angeordnet ist, der zweite umlaufende Falz an der Innenseite angeordnet ist und dass zwischen den Verbindungsstellen und dem Riegel jeweils mindestens zwei korrespondierende Schrägflächen ausgebildet sind, wobei die Schrägflächen zueinander verdreht angeordnet sind.

Grundgedanke der Erfindung ist es, dass durch die abwechselnde Anordnung des feststehenden Paneels und des Flügels eine Stufe in der Fensterebene geschaffen werden kann, wodurch die Falze versetzt zueinander und daher in der durch den Rahmen aufgespannten Rahmenebene näher aneinander angeordnet werden können. Dadurch kann der Riegel schlanker und somit optisch ansprechend ausgestaltet werden, wobei der Riegel dennoch ausreichend Stabilität aufweist.

Der Rahmen dient dazu, eine oder mehrere Anlageflächen zu bieten, um an oder in einem Durchbruch einer baulichen Struktur, beispielsweise einer Mauer, angeordnet zu werden. Bevorzugt bildet der Rahmen ein Fenster und/oder eine Tür und/oder Teile eines Fensters und/oder einer Tür aus. Der Rahmen ist dabei bevorzugt teilweise oder vollständig aus Holz, wobei andere Werkstoffe, insbesondere Massivwerkstoffe, ebenfalls denkbar sind. In der Regel ist der Rahmen rechteckig ausgestaltet, jedoch ist jede andere beliebige Form denkbar. Der Rahmen umfasst mindestens einen Riegel, der den Rahmen in mindestens zwei Bereiche unterteilt. Der Riegel kann grundsätzlich in jedem beliebigen Winkel angeordnet sein. Bevorzugt ist er jedoch senkrecht, in diesem Fall wird der Riegel auch Pfosten oder Setzholz genannt, oder waagerecht, in diesem Fall wird der Riegel auch Kämpfer genannt, in der Umrahmung angeordnet. Weiter ist es denkbar, den Riegel gebogen auszugestalten, bevorzugt ist der Riegel gerade. Insbesondere ist es weiter bevorzugt, dass der Rahmen mindestens zwei bis zwanzig Riegel umfasst, die den Rahmen in mehrere Bereiche unterteilen. Besonders bevorzugt umfasst der Rahmen mindestens zwei, drei, vier, fünf, sechs, sieben, acht, neun, zehn, elf, zwölf, dreizehn, vierzehn, fünfzehn, sechszehn, siebzehn, achtzehn, neunzehn oder zwanzig Riegel, wobei die Riegel gleich oder unterschiedlich ausgestaltet sein können. Dabei ist es ebenfalls denkbar, dass ein oder mehrere Riegel an anderen Riegeln beginnen und/oder enden. Beginnt und/oder endet ein Riegel an einem anderen Riegel, weist der andere Riegel entsprechend eine Verbindungsstelle an Stelle der Umrahmung auf. Die Anzahl der Bereiche hängt dabei neben der Anzahl der Riegel von der Anordnung der Riegel ab. Bevorzugt umfasst der Rahmen mindestens zwei, drei, vier, fünf, sechs, sieben, acht, neun, zehn, elf, zwölf, dreizehn, vierzehn, fünfzehn, sechszehn, siebzehn, achtzehn, neunzehn oder zwanzig erste Bereiche und/oder mindestens zwei, drei, vier, fünf, sechs, sieben, acht, neun, zehn, elf, zwölf, dreizehn, vierzehn, fünfzehn, sechszehn, siebzehn, achtzehn, neunzehn oder zwanzig zweite Bereiche, wobei die ersten Bereiche und/oder die zweiten Bereiche gleich oder unterschiedlich ausgestaltet sein können.

Mindestens ein erster Bereich ist zur Aufnahme eines Paneels mit einem ersten umlaufenden Falz ausgebildet. Das Paneel ist gegenüber der Umrahmung und dem Riegel festgelegt und kann nicht ohne Weiteres vom Rahmen beabstandet werden. Die Beabstandung oder Entnahme zu Reparatur- und/oder Wartungszwecken kann vorgesehen werden, dies ist jedoch in der Regel ohne Werkzeug möglich. Bevorzugt handelt es sich bei dem Paneel um eine Festverglasung. Der umlaufende Falz dient dazu, das Paneel aufzunehmen und zu halten. Zusätzlich können an dem umlaufenden Falz entsprechende Mittel zur Montage von Halteelementen und/oder Verblendungen angeordnet werden, die das Paneel halten und/oder sichern.

Weiter umfasst der Rahmen mindestens einen zweiten Bereich, der zur Aufnahme eines Flügels ausgebildet ist. Hierfür umfasst der zweite Bereich einen umlaufenden Falz. Der Flügel kann von dem Rahmen weggedreht, weggeschwenkt, wegversetzt und/oder innerhalb des Rahmens verschoben werden. Der Falz dient insbesondere dazu, eine anforderungsgemäß dichte Anlage für den Flügel auszubilden. Der Rahmen umfasst hierfür bevorzugt Scharniere und/oder Schienen, die zwischen Rahmen und/oder Riegel und Flügel ausgebildet und/oder angeordnet sind. Weiter bevorzugt ist an dem Flügel, an der Umrahmung und/oder an dem Riegel im zweiten Bereich mindestens ein Verschließmechanismus ausgebildet, der ein Festlegen des Flügels in einer geschlossenen Stellung am Rahmen ermöglicht. Dies ermöglicht den Verschluss des Flügels, sodass dieser nicht oder nur mittels eines Griffs von innen geöffnet werden kann.

Der Rahmen hat eine Innenseite und eine der Innenseite gegenüberliegende Außenseite. Die Innenseite ist die Seite, die beim bestimmungsgemäßen Gebrauch, dem Einbau in einer baulichen Struktur, im Inneren der baulichen Struktur liegt, während die Außenseite auf der anderen Seite der baulichen Struktur, d. h. außen, liegt. Innenseite und Außenseite können auch durch den Einbau definiert werden und identisch ausgestaltet sein. Die Innenseite und die Außenseite sind die flächigen Seiten des Rahmens.

Der erste umlaufende Falz ist an der Außenseite angeordnet. Das heißt das Paneel wird von der Außenseite an dem Falz angelegt und mit geeigneten Mitteln gesichert. Das Anlegen und Sichern kann dabei bei der Herstellung des Rahmens erfolgen. Es ist auch denkbar, dass die Mittel zur Sicherung entfernbar sind, sodass das Paneel ausgetauscht und/oder repariert werden kann, sollte es beschädigt sein.

Der zweite umlaufende Falz ist an der Innenseite angeordnet und somit in seiner Orientierung genau andersherum wie der erste umlaufende Falz. Dies führt dazu, dass der Flügel von der Innenseite gegen den Rahmen geführt wird. Insbesondere Scharniere und/oder Schienen sind eine Schwachstelle für das Fenster im Hinblick auf die Sicherheit. Daher ist es bevorzugt, wenn die Scharniere und/oder Schienen innenliegend angeordnet werden können. Die Erfindung soll jedoch nicht auf einen korrekt eingebauten Rahmen beschränkt sein, es ist auch denkbar, den Rahmen verdreht einzubauen. Beispielsweise können hierdurch Brandschutzvorschriften erfüllt werden, die vorschreiben, dass eine Tür und/oder ein Fenster nach außen geöffnet werden muss. Die Begriffe "Innenseite" und "Außenseite" dienen daher der leichteren Verständlichkeit der Ansprüche.

Wie oben beschrieben, bewirkt die versetzte Orientierung von Bereichen, in denen Paneele angeordnet sind, und Bereichen, die zur Anlage eines Flügels ausgebildet sind, eine Verschlankung der Riegel und somit ein optisch ansprechenderes Gesamtergebnis. Die Verschlankung betrifft dabei die Ausdehnung des Riegels in der Flächenebene des Rahmens. Die Verschlankung kann weiter dadurch begünstigt werden, dass der innenliegende Falz und der außenliegende Falz auf unterschiedlichen Ebenen, die parallel zueinander sind, angeordnet sind. Um trotz der beidseitigen Belastung den Riegel sicher mit der Umrahmung verbinden zu können, sind die Verbindungsstelle und der Riegel jeweils mit zwei korrespondierenden Schrägflächen ausgebildet, die zueinander verdreht angeordnet sind. Hierdurch wird eine Verschiebung des Riegels in die eine oder in die andere Richtung verhindert. Mit anderen Worten, die Verbindungsstelle und der Riegel bilden über die Schrägflächen einen Formschluss. Dies bewirkt eine große Stabilität, auch bei schlanker Ausgestaltung des Riegels.

Der Begriff "Falz" betrifft eine Abstufung an einer Kante der Umrahmung und/oder des Riegels.

Der Begriff "verdreht" betrifft dabei Schrägflächen, die um eine Achse zueinander verdreht sind, wobei die Achse in oder parallel zu den Schrägflächen verläuft.

Der Begriff "Paneel" betrifft ein flächiges Bauelement, bevorzugt eine ein- oder mehrglasige Fensterscheibe. Ebenfalls denkbar ist das Paneel eine Platte aus Holz, Metall, Kunststoff und/oder einem Verbundwerkstoff.

Der Begriff "Flügel" betrifft einen in Bezug auf die Umrahmung beweglich gelagerten Teil des Rahmens. Der Flügel kann insbesondere als ein Fensterflügel und/oder ein Türflügel ausgestaltet sein. Wie die Bewegung in Bezug auf die Umrahmung ausgeführt wird, ist grundsätzlich beliebig. Bevorzugt handelt es sich um einen Drehflügel, Wendeflügel, Kippflügel, Drehkippflügel, Klappflügel, Schwingflügel, Senkklappflügel, Schiebeflügel und/oder Faltflügel.

Mittels des Rahmens ist es möglich, einen ansprechend schlank ausgestalteten Rahmen umfassend ein feststehendes Element und mindestens ein öffenbares Element bereitzustellen, das gleichzeitig sicher und kostengünstig in der Herstellung ist. Insbesondere ist der Rahmen stabil und somit langlebig.

Vorteilhafte Weiterbildungen der Erfindung, welche einzeln oder in Kombination realisierbar sind, sind in den Unteransprüchen dargestellt.

Es ist denkbar, dass die korrespondierenden Schrägflächen an gegenüberliegenden Seiten des Riegels angeordnet sind und in Richtung des Riegels verdreht sind. Der Riegel weist in seiner Grundform eine längliche, bevorzugt quaderförmige, Ausgestaltung auf, wobei die Stirnseiten mit den Verbindungsstellen verbunden sind. Dabei sind jeweils an den beiden Stirnflächen die Schrägflächen ausgearbeitet. Diese liegen an gegenüberliegenden Seiten des Riegelkörpers an der Stirnseite. Eine Verdrehung in Richtung des Riegels bedeutet, dass die Schrägflächen an einer Achse, die in der oder parallel zur Stirnfläche, insbesondere parallel zu einer Kante oder einer Tangente der Kante der Stirnfläche, verläuft, verdreht sind. Ist die Grundform des Riegels ein Quader, bilden die Schrägflächen mit der Stirnseite des Quaders und einer denkbaren Querschnittsfläche an der gegenüberliegenden Kante der Schrägfläche ein trapezförmiges Prisma oder ein dreieckförmiges Prisma. Eine solche Ausgestaltung ist einfach in der Herstellung, aber dennoch effektiv im Hinblick auf die Stabilität des Rahmens. Dabei stehen die Schrägflächen besonders bevorzugt orthogonal zu einer durch den Rahmen aufgespannten Flächenebene des Rahmens. Durch die Verdrehung in Richtung des Riegels und die beidseitige Anordnung wird der Riegel in diese beiden Richtungen durch Formschluss begrenzt. Durch die orthogonale Anordnung zur Rahmenebene wird der Riegel in einer Hauptbelastungsrichtung, nämlich innerhalb der Flächenebene, beidseitig begrenzt. Hierdurch entstehen besonders stabile Rahmen.

In einer Weiterbildung der Erfindung ist es denkbar, dass die Schrägflächen voneinander beabstandet angeordnet sind und von einer Verbindungsfläche verbunden sind. Die Verbindungsfläche ist jeweils korrespondierend an der Umrahmung und an dem Riegel ausgebildet. An dem Riegel bildet dabei die Stirnfläche des Riegels bevorzugt die Verbindungsfläche aus. Besonders bevorzugt ist der Winkel, der von der ersten Schrägfläche und der Verbindungsfläche eingeschlossen wird, gleich dem Winkel, der von der zweiten Schrägfläche und der Verbindungsfläche eingeschlossen wird. Alternativ oder zusätzlich ist es denkbar, die Verbindungsfläche parallel und/oder tangential zu einem Abschnitt der Umrahmung anzuordnen, in dem die Verbindungsstelle angeordnet ist. Auf diese Weise können die Schrägflächen derart ausgestaltet werden, dass sie nicht tief in die Umrahmung eindringen, und die Umrahmung ist stabiler ausgestaltbar, wobei die Schrägflächen weiterhin ausreichend steil ausgestaltet werden können. Somit ist der Rahmen auch im Hinblick auf die Umrahmung schlanker ausgestaltbar und dennoch stabil.

Überdies ist es denkbar, dass die Verdrehung der Schrägflächen zwischen 10° und 80° in Bezug auf die Umrahmung ist und/oder bei mindestens zwei Schrägflächen identisch ist. Eine Verdrehung in diesem Bereich begünstigt die notwendige Reibung für den Formschluss, ohne das Holz über die Maßen zu belasten. Mit anderen Worten, die seitwärts wirkende Kraft kann das Holz des Riegels nicht dermaßen stauchen, dass der Riegel aus der Schrägfläche herausgezogen wird. Besonders bevorzugt beträgt der Winkel mindestens 20°, 30°, 40°, 50°, 60°, 70° oder 80° und/oder höchstens 80°, 70°, 60°, 50°, 40°, 30° oder 20°. Am meisten bevorzugt sind die Winkel identisch, da auf diese Weise eine gleichmäßige Belastung der Umrahmung und/oder des Riegels erzielt wird.

Der Begriff "in Bezug auf die Umrahmung" betrifft eine Hauptachse und/oder eine Tangente im Bereich der Verbindungsstelle der im Grunde länglich ausgestalteten Umrahmung, die mit der Schrägfläche einen Winkel einschließt.

Es ist weiterhin denkbar, dass sich die Schrägfläche über maximal 70 % einer Tiefe der Umrahmung und/oder des Riegels erstreckt. Die Tiefe der Umrahmung ist die Dimension, die von der Innenseite zur Außenseite führt, das heißt orthogonal zu der an anderer Stelle beschriebenen Flächenebene des Rahmens steht. Hierdurch können andere Elemente, insbesondere ein optisch ansprechender Übergang an den Seitenflächen, ausgestaltet werden. Zudem kann eine Verschiebung oder Verziehung in der tiefen Richtung verhindert werden, wenn entsprechend formschlüssige Elemente angeordnet sind. Besonders bevorzugt erstrecken sich die Schrägflächen über maximal 65 %, 60 %, 55 % oder 50 % der Tiefe. Um die Stabilität dennoch zu gewährleisten, erstrecken sich die Schrägflächen bevorzugt über mindestens 30 %, 35 %, 40 %, 45 % oder 50 % der Tiefe.

In einer weitergehenden Ausgestaltung ist es denkbar, dass mindestens eine korrespondierende Anschlagsfläche zwischen den Verbindungsstellen und dem Riegel angeordnet ist und dass die Anschlagsfläche zu den Schrägflächen orthogonal angeordnet ist. Durch diese Ausgestaltung kann der Rahmen nach der Herstellung der Einzelteile leicht zusammengesetzt werden, was den Rahmen kostengünstig in der Herstellung macht. Dabei wird ein optisch ansprechendes bündiges Abschließen von Riegel und Umrahmung ermöglicht. Weiter ist der Riegel in seiner Position gegenüber der Umrahmung vollständig durch Formschluss festgelegt, wenn der Rahmen vollständig zusammengebaut ist.

In einer bevorzugten Weiterbildung ist die Anschlagsfläche eine Seitenfläche eines Keils. Ein Keil ist eine stabile Ausgestaltung, die dem Riegel ausreichend Gegenwiderstand bietet und insbesondere beim Zusammenbau die nötige Stabilität aufweist. Dabei ist der Keil an dem einem Element, der Verbindungsstelle oder dem Riegel, angeordnet, wobei das andere Element, der Riegel oder die Verbindungsstelle, eine korrespondierende Ausnehmung aufweist.

In einer bevorzugten Ausgestaltung ist eine Rückenfläche des Keils angrenzend mit einer der Schrägflächen in einer identischen Ebene angeordnet. Das heißt die Schrägfläche und die Rückenfläche des Keils schließen bündig miteinander ab. Hierdurch entsteht eine besonders stabile Ausgestaltung, die zudem einfach in der Herstellung ist. Die Rückenfläche und die Schrägfläche können dabei in einer Ebene versetzt zueinander angeordnet sein. Das heißt die nicht bündigen Kanten der Rückenfläche und der Schrägfläche gehen nicht ineinander über.

Es ist in einer bevorzugten Ausgestaltung denkbar, dass die Rückenfläche in einem Winkel zwischen 10° und 80° in Bezug auf die Umrahmung angeordnet ist. Besonders bevorzugt beträgt der Winkel mindestens 20°, 30°, 40°, 50°, 60°, 70° oder 80° und/oder höchstens 80°, 70°, 60°, 50°, 40°, 30° oder 20°. Am meisten bevorzugt sind der Winkel der Rückenfläche und der Winkel einer der Schrägflächen in Bezug auf die Umrahmung gleich.

Darüber hinaus ist es denkbar, dass in der Tiefe, an die Schrägflächen angrenzend, eine Absatzfläche angeordnet ist. Die Absatzfläche ist jeweils an Riegel und Umrahmung korrespondierend angeordnet. Die Absatzfläche ermöglicht ein bündiges Abschließen mit dem Riegel an der Umrahmung. Besonders bevorzugt ist die Absatzfläche innenseitig, das heißt an der Innenseite des Rahmens, angeordnet. Weiter bevorzugt steht die Absatzfläche orthogonal zur Flächenebene des Rahmens. Weiter bevorzugt ist die Absatzfläche parallel zur Umrahmung angeordnet.

In einer Ausgestaltung ist es denkbar, dass der erste Bereich in der Tiefe in einem Versatz zum zweiten Bereich angeordnet ist, wobei eine Versatzfläche in einem Winkel zur Absatzfläche zur Überbrückung des Versatzes angeordnet ist. Bevorzugt ist der Winkel zwischen der Absatzfläche und der Versatzfläche in einem Bereich zwischen 90° und 170°. Besonders bevorzugt beträgt der Winkel zwischen der Absatzfläche und der Versatzfläche mindestens 100°, 110°, 120°, 130°, 140°, 150° oder 160° und/oder höchstens 160°, 150°, 140°, 130°, 110° oder 100°. Am meisten bevorzugt ist der Winkel zwischen der Absatzfläche und der Versatzfläche 90°.

Die Versatzfläche ist korrespondierend an Riegel und Umrahmung ausgebildet. Auf diese Weise kann ein optisch ansprechender Übergang zwischen dem ersten Bereich und dem zweiten Bereich geschaffen werden.

In einer Weiterbildung der Erfindung ist es denkbar, dass in dem zweiten umlaufenden Falz mindestens eine Stufe angeordnet ist. Bevorzugt sind 2, 3, 4, 5, 6, 7, 8, 9, 10 oder mehr Stufen angeordnet, wobei die Stufen gleich oder unterschiedlich ausgestaltet sein können. Der zweite umlaufende Falz dient zur Anlage eines Flügels. Die Anordnung mindestens einer Stufe erhöht dabei den Luftweg zwischen Innenraum und Außenraum. Hierdurch kann einerseits die Isolierung des Rahmens verbessert werden und andererseits die ungewollte Überwindung des Rahmens von außen erschwert werden.

Überdies ist es denkbar, dass der Riegel und die Verbindungsstellen mittels einer Klebverbindung und/oder mittels einer Stiftverbindung verbunden sind. Dies erhöht zusätzlich die Stabilität des Rahmens. Besonders bevorzugt sind die Stifte in einer an anderer Stelle beschriebenen Verbindungsfläche und/oder in den Schrägflächen angeordnet. Weiter bevorzugt wird Leim als Klebemittel der Klebverbindung genutzt.

Es wird davon ausgegangen, dass die Definitionen und/oder die Ausführungen der oben genannten Begriffe sowie die dort beschriebenen Vorteile für alle in dieser Beschreibung im Folgenden beschriebenen Aspekte gelten, sofern nichts anderes angegeben ist.

Erfindungsgemäß ist weiterhin ein Fenster umfassend einen an anderer Stelle beschriebenen Rahmen vorgeschlagen. Besonders bevorzugt ist das Fenster ein Anschlagfenster oder ein Schiebefenster, insbesondere ein Hebe- Schiebefenster.

Erfindungsgemäß ist weiter eine Tür umfassend einen an anderer Stelle beschriebenen Rahmen vorgeschlagen. Bevorzugt ist die Tür eine Anschlagtür oder eine Schiebetür, insbesondere eine Hebe-Schiebetür. Mittels des Fensters und der Tür lassen sich die im Zusammenhang mit dem Rahmen beschriebenen Vorteile erreichen.

Weitere Einzelheiten, Merkmale und Vorteile der Erfindung ergeben sich aus der nachfolgenden Beschreibung der bevorzugten Ausführungsbeispiele in Verbindung mit den Unteransprüchen. Hierbei können die jeweiligen Merkmale für sich alleine oder zu mehreren in Kombination miteinander verwirklich sein. Die Erfindung ist nicht auf die Ausführungsbeispiele beschränkt. Ein Ausführungsbeispiel ist in den Figuren schematisch dargestellt. Gleiche Bezugsziffern in den einzelnen Figuren bezeichnen gleiche oder funktionsgleiche beziehungsweise hinsichtlich ihrer Funktion einander entsprechende Elemente.

Im Einzelnen zeigen:
- **Fig.** 1:: eine erste Ausführung eines erfindungsgemäßen Rahmens; und
- Fig. 2:: eine zweite Ausführung eines erfindungsgemäßen Rahmens.

**Fig. 1A** bis **Fig. 1D** zeigen jeweils einen Ausschnitt verschiedener Ansichten einer ersten Ausführung eines erfindungsgemäßen Rahmens, bei welcher der Flügel links und das Paneel, das insbesondere als eine Festverglasung ausgeführt sein kann, rechts angeordnet ist. Der Rahmen umfasst eine Umrahmung 1 und einen Riegel 2. Der Riegel 2 ist in den Fig. 1B und Fig. 1C von der Umrahmung 1 beabstandet dargestellt, sodass die Verbindungsstelle 3 der Umrahmung 1 sichtbar ist. In Fig. 1D ist der Riegel isoliert dargestellt. An Umrahmung 1 und Riegel 2 ist ein erster umlaufender Falz 4 angeordnet ist. Dieser ist in den Fig. 1B bis Fig. 1D jeweils an der vom Betrachter abgewandten Seite des Rahmens angeordnet. In Fig. 1A ist der erste umlaufende Falz 4 auf der dem Betrachter zugewandten Seite dargestellt. Auf der dem Rahmen gegenüberliegenden Seite, das heißt in den Fig. 1B bis Fig. 1D der dem Betrachter zugewandten Seite, ist ein zweiter umlaufender Falz 5 angeordnet. Am ersten umlaufenden Falz 4 wird ein nicht dargestelltes Paneel angeordnet, und am zweiten umlaufenden Falz 5 kommt ein nicht dargestellter Flügel zur Anlage. Am Riegel 2 und an der Verbindungsstelle 3 der Umrahmung 1 sind jeweils zwei Schrägflächen 6 angeordnet. Die Schrägflächen 6 sind derart angeordnet, dass sie bei Verbindung von Riegel 2 mit Umrahmung 1 aneinander zur Anlage kommen, das heißt korrespondierend zueinander sind. Zwischen den Schrägflächen 6 ist jeweils eine Verbindungsfläche 7 angeordnet, sodass die Schrägflächen 6 und die Verbindungsfläche 7 ein Trapez am Riegel 2 und eine entsprechende trapezförmige Ausnehmung an der Umrahmung 1 ausbilden. Die Verbindungsfläche 7 verläuft parallel zur Umrahmung 1. Am Riegel 2 bildet die Verbindungsfläche 7 die Stirnseite des Riegels 2. Die Breite der Schrägflächen 6 und der Verbindungsfläche 7 nimmt ca. 70 % des Riegels 2 bzw. der Umrahmung 1 in einer Tiefenrichtung (Tiefe) ein. Die Tiefe verläuft dabei von der Innenseite zur Außenseite und steht orthogonal zu einer durch den Rahmen aufgespannten Flächenebene. In Fig. 1B und Fig. 1C ist die Innenseite des Rahmens gezeigt und in Fig. 1A die Außenseite des Rahmens. In der Tiefe an die Schrägflächen 6 und die Verbindungsfläche 7 angrenzend ist an der Umrahmung 1 ein Keil 8 angeordnet. Der Riegel 2 weist eine dem Keil 8 entsprechende keilförmige Ausnehmung auf, die in den Figuren 1A und 1B nicht erkennbar ist. Der Keil 8 hat eine Seitenfläche, die als Anschlagsfläche 9 fungiert. Weiter weist der Keil 8 eine Rückenfläche 10 auf, die in die an der Umrahmung 1 in Fig. 1B und Fig. 1C rechts dargestellte Schrägfläche 6 übergeht. Durch die Ausgestaltung mit den Schrägflächen 6, den Verbindungsflächen 7 und dem Keil 8 ist eine Anlage für den Riegel 2 an der Umrahmung 1 ausgebildet, die verhindert, dass sich der Riegel 2 in Relation zur Umrahmung 1 verschieben kann.

Hierdurch ist eine stabile Verbindung zwischen Umrahmung 1 und Riegel 2 geschaffen, die gleichzeitig durch die wechselseitige Anordnung des ersten umlaufenden Falzes 4 und des zweiten umlaufenden Falzes 5 schlank ausgestaltet werden kann. Neben dem Keil 8 ist eine Absatzfläche 11 angeordnet, die tieferliegend als die Verbindungsfläche 7 an der Umrahmung 1 ausgestaltet ist. Korrespondierend ist die Absatzfläche am Riegel 2 höher gesetzt angeordnet. Die Verbindungsstelle 3 bildet dabei eine Ebene mit dem restlichen Teil der Umrahmung 1 aus, wodurch ein Versatz zwischen dem ersten umlaufenden Falz 4 und dem zweiten umlaufenden Falz 5 ausgebildet wird. Zur Überbrückung des Versatzes umfassen der Riegel 2 und die Umrahmung 1 eine Versatzfläche 12, die senkrecht auf der Absatzfläche 11 steht. Um eine möglichst stabile und langlebige Verbindung zwischen Umrahmung 1 und Riegel zu schaffen, sind in der Verbindungsfläche Stifte 14 zur Ausbildung einer Stiftverbindung angeordnet. Zur Stärkung der Stiftverbindung kann ein Klebstoff auf den korrespondierenden Flächen aufgetragen werden.

**Fig. 2A** bis **Fig. 2C** zeigen jeweils einen Ausschnitt verschiedener Ansichten einer zweiten Ausführung eines erfindungsgemäßen Rahmens, bei welcher der Flügel oben und das Paneel, das insbesondere als Festverglasung ausgeführt sein kann, unten angeordnet ist. **Fig. 2A** zeigt einen Ausschnitt einer Ansicht einer zweiten Ausführung eines erfindungsgemäßen Rahmens umfassend eine Umrahmung 1 und einen Riegel 2 von der Außenseite. An dem Rahmen ist ein erster umlaufender Falz 4 angeordnet und auf der in einer Tiefe gegenüberliegenden Seite ein zweiter umlaufender Falz 5. Durch diese Anordnung der Falze 4, 5 kann der Riegel 2 schlanker ausgestaltet werden. Riegel 2 und Umrahmung 1 sind an einer Verbindungsstelle 3 der Umrahmung 2 miteinander verbunden. **Fig. 2B** zeigt einen Ausschnitt einer perspektivischen Ansicht der Umrahmung 1 und des Riegels 2 der zweiten erfindungsgemäßen Ausführung des Rahmens von der Innenseite, wobei Umrahmung 1 und Riegel 2 voneinander beabstandet sind. Dabei sind zwei Schrägflächen 6, die durch eine Verbindungsfläche 7 verbunden sind, an der Umrahmung 1 und dem Riegel 2 angeordnet. In der Tiefe seitlich der Schrägflächen 6, die entlang einer Tiefenachse verdreht sind, ist ein Keil 8 angeordnet. Der Keil 8 weist eine Anschlagsfläche 9 für den Riegel 2 auf. Im Gegensatz zur ersten Ausführungsform ist die Rückenfläche 10 des Keils 8 schmaler ausgestaltet. Zudem ist zwischen den Schrägflächen 6 und der Verbindungsfläche 7 ein abrundender Übergangsbereich ausgebildet. Die Rückenfläche 10 des Keils 8 geht in eine Absatzfläche 11 über, die gegenüber der Verbindungsfläche 7 zurückversetzt ist. Eine auf der Absatzfläche 11 senkrecht stehende Versatzfläche 12 überbrückt die Höhe zwischen der Absatzfläche 11 und dem oberen Teil des ersten umlaufenden Falzes 4. Der zweite umlaufende Falz 5 ist mit einer Stufe 14 ausgebildet. Weiter werden der Riegel 2 und die Umrahmung 1 mittels Stifte 14 verbunden. **Fig. 2C** zeigt einen Ausschnitt einer perspektivischen Ansicht der Umrahmung 1 und des Riegels 2 der zweiten erfindungsgemäßen Ausführung des Rahmens von der Außenseite, wobei der Riegel 2 von der Umrahmung 1 beanstandet ist. Der Riegel 2 ist korrespondierend zur Umrahmung 1 ausgestaltet und umfasst ebenfalls Schrägflächen 6, die orthogonal auf einer Flächenebene des Rahmens stehen. Die Schrägflächen 6 sind mit einer Verbindungsfläche 7 verbunden. Neben der Verbindungsfläche 7 ist das Gegenstück zum Keil 8 als Ausnehmung mit einer Rückenfläche 10 ausgestaltet, wobei die Rückenfläche 10 in eine der Schrägflächen 6 übergeht. Ebenfalls weist der Riegel 2 eine Anschlagsfläche 9 auf. Die zur Umrahmung 1 korrespondierende Absatzfläche 11 ist an dem Riegel 2 vorspringend ausgestaltet.

### Bezugszeichenliste

- 1: Umrahmung
- 2: Riegel
- 3: Verbindungsstelle
- 4: erster umlaufender Falz
- 5: zweiter umlaufender Falz
- 6: Schrägfläche
- 7: Verbindungsfläche
- 8: Keil
- 9: Anschlagsfläche
- 10: Rückenfläche
- 11: Absatzfläche
- 12: Versatzfläche
- 13: Stufe
- 14: Stift

## Patentansprüche

1. Rahmen, bevorzugt aus Holz, umfassend eine Umrahmung (1) und mindestens einen Riegel (2), der zur Unterteilung der Umrahmung (1) in mindestens zwei Bereiche mit der Umrahmung (1) an zwei Verbindungsstellen (3) verbunden ist,
wobei mindestens ein erster Bereich zur Aufnahme eines Paneels mit einem ersten umlaufenden Falz (4) ausgebildet ist und wobei mindestens ein zweiter Bereich zur Aufnahme eines Flügels mit einem zweiten umlaufenden Falz (5) ausgebildet ist,
wobei der Rahmen eine Innenseite und eine der Innenseite gegenüberliegende Außenseite umfasst,
**dadurch gekennzeichnet,**
**dass** der erste umlaufende Falz (4) an der Außenseite angeordnet ist, dass der zweite umlaufende Falz (5) an der Innenseite angeordnet ist und
**dass** zwischen den Verbindungsstellen (3) und dem Riegel (2) jeweils mindestens zwei korrespondierende Schrägflächen (6) ausgebildet sind, wobei die Schrägflächen (6) zueinander verdreht angeordnet sind.

2. Rahmen nach Anspruch 1,
**dadurch gekennzeichnet,**
**dass** die korrespondierenden Schrägflächen (6) an gegenüberliegenden Seiten des Riegels (2) angeordnet sind und in Richtung des Riegels (2) verdreht sind.

3. Rahmen nach Anspruch 1 oder 2,
**dadurch gekennzeichnet,**
**dass** die Schrägflächen (6) voneinander beabstandet angeordnet sind und von einer Verbindungsfläche (7) verbunden sind.

4. Rahmen nach einem der vorhergehenden Ansprüche,
**dadurch gekennzeichnet,**
**dass** die Verdrehung der Schrägflächen (6) zwischen 10° und 80° in Bezug auf die Umrahmung (1) beträgt und/oder bei mindestens zwei Schrägflächen (6) identisch ist.

5. Rahmen nach einem der vorhergehenden Ansprüche,
**dadurch gekennzeichnet,**
**dass** sich die Schrägflächen (6) über maximal 70 % einer Tiefe der Umrahmung (1) und/oder des Riegels (2) erstrecken.

6. Rahmen nach Anspruch 5,
**dadurch gekennzeichnet,**
**dass** mindestens eine korrespondierende Anschlagsfläche (9) zwischen den Verbindungsstellen (3) und dem Riegel (2) angeordnet ist und dass die Anschlagsfläche (9) zu den Schrägflächen (6) orthogonal angeordnet ist.

7. Rahmen nach Anspruch 6,
**dadurch gekennzeichnet,**
**dass** die Anschlagsfläche (9) eine Seitenfläche eines Keils (8) ist.

8. Rahmen nach Anspruch 7,
**dadurch gekennzeichnet,**
**dass** eine Rückenfläche (10) des Keils (8) angrenzend mit einer der Schrägflächen (6) in einer identischen Ebene angeordnet ist.

9. Rahmen nach Anspruch 8,
**dadurch gekennzeichnet,**
**dass** die Rückenfläche (10) in einem Winkel zwischen 10° und 80° in Bezug auf die Umrahmung (1) angeordnet ist.

10. Rahmen nach einem der Ansprüche 5 bis 9,
**dadurch gekennzeichnet,**
**dass** in der Tiefe an die Schrägflächen (6) angrenzend eine Absatzfläche (11) angeordnet ist.

11. Rahmen nach Anspruch 10,
**dadurch gekennzeichnet,**
**dass** der erste Bereich in der Tiefe in einem Versatz zum zweiten Bereich angeordnet ist, wobei eine Versatzfläche (12) in einem Winkel, bevorzugt senkrecht, zur Absatzfläche (11) zur Überbrückung des Versatzes angeordnet ist.

12. Rahmen nach einem der vorhergehenden Ansprüche,
**dadurch gekennzeichnet,**
**dass** in dem zweiten umlaufenden Falz (5) eine Stufe (13) angeordnet ist.

13. Rahmen nach einem der vorhergehenden Ansprüche,
**dadurch gekennzeichnet,**
**dass** der Riegel (2) und die Verbindungsstellen (3) mittels einer Klebverbindung und/oder mittels einer Stiftverbindung verbunden sind.

14. Fenster umfassend einen Rahmen nach einem der Ansprüche 1 bis 13.

15. Tür umfassend einen Rahmen nach einem der Ansprüche 1 bis 13.
